# EUROPÄISCHE PATENTSCHRIFT

(11) **EP 0 408 915 B1**
(45) Veröffentlichungstag und Bekanntmachung des Hinweises auf die Patenterteilung: **02.12.1992**
(21) Anmeldenummer: 90111723.4
(22) Anmeldetag: 21.06.1990
(51) Int. Cl.: F02M 63/02, F02M 59/36

(54) **Kraftstoffeinspritzpumpe für Brennkraftmaschinen**
Fuel injection pump for internal combustion engines
Pompe d'injection pour moteurs à combustion interne

(30) Priorität: 20.07.1989 DE 3924127
(43) Veröffentlichungstag der Anmeldung: 23.01.1991
(73) Patentinhaber: ROBERT BOSCH GMBH, 70442 Stuttgart (DE)
(72) Erfinder: Buisson, Dominique, F-69200 Venissieux (FR)

(56) Entgegenhaltungen:
- EP-A- 0 295 420
- GB-A- 2 134 987

## Beschreibung

### Stand der Technik

Die Erfindung betrifft eine elektrisch gesteuerte Pumpedüse gemäß Oberbegriff des Anspruchs 1.

Bei einer solchen, aus der US-PS 4 669 659 bekannten Pumpedüse für Dieselmotoren, die direkt in den Zylinderkopf der zugehörigen Brennkraftmaschine eingebaut wird und in einem gemeinsamen Gehäuse sowohl die mechanisch angetriebene Kolbeneinspritzpumpe als auch die zugehörige Einspritzdüse umfaßt, wird die beim Förderdruck des Pumpenkolbens aus dem Pumpenarbeitsraum zur Einspritzdüse verdrängte Kraftstoffeinspritzmenge durch die Einschaltdauer eines stromlos offenen, elektromagnetisch betätigten Steuerventils bestimmt, das in einen den Pumpenarbeitsraum mit einem Niederdruckraum verbindenden Überströmkanal eingesetzt ist. Dabei steht dann der erste, dauernd mit dem Pumpenarbeitsraum verbundene Abschnitt des Überströmkanals unter dem vollem Einspritzdruck, wenn das Steuerventil zur Steuerung der Kraftstoffeinspritzung die Verbindung zwischen den beiden Abschnitten des Überströmkanals und damit den Abschluß des Kraftstoffes zum Niederdruckraum sperrt.

In seltenen Fällen kann es vorkommen, daß das Steuerventil blokkiert, d.h. daß es in dieser Schaltstellung hängenbleibt. Dann besteht die Möglichkeit, daß durch Rücksaugen von Kraftstoff mittels des Pumpenkolbens weiterhin Kraftstoff in den Pumpenarbeitsraum geführt wird. Dies kann beispielsweise über ein nicht mehr völlig schließendes Rückschlagventil erfolgen, das den Pumpenarbeitsraum zum Tank hin entkoppeln soll oder über eine dauernd offene Drossel in der Rücklaufleitung. Wenn sich der Einspritzvorgang so ungewollt fortsetzt, besteht die Gefahr, daß das durch die Brennkraftmaschine betriebene Kraftfahrzeug außer Kontrolle gerät. Dies muß verhindert werden.

Durch die GB-A- 2 134 987 ist es für eine Kraftstoffeinspritzpumpe bekannt, bei einer Funktionsstörung des Steuerventils den Pumpenarbeitsraum mit Hilfe einer Elektropumpe leerzusaugen.

### Vorteile der Erfindung

Die erfindungsgemäße Pumpedüse mit den kennzeichnenden Merkmalen des Anspruchs 1 hat demgegenüber den Vorteil, daß das beim Stand der Technik auftretende Problem auf sichere Weise gelöst wird. Gemäß der Erfindung setzt die als Strahlpumpe arbeitende Venturi-Pumpe den Pumpenarbeitsraum unter Unterdruck, wodurch dem Pumpenarbeitsraum Kraftstoff entzogen und damit eine ungewollte Einspritzung sicher unterbunden wird.

Als weitere Vorteile ergeben sich bei geschlossenem Überströmventil eine durch die Saugwirkung der Venturi-Pumpe erzwungene Spülung des Pumpenarbeitsraums, wobei dieser entlüftet und gasblasenfrei gehalten wird. Infolge der raschen Kraftstoffüllung des Pumpenarbeitsraums durch die von der Venturi-Pumpe hervorgerufene Zwangsspülung, ergibt sich, nach einem zuvor entleerten Pumpenarbeitsraum, ein verbessertes Wiederstartverhalten der Brennkraftmaschine. Durch die in den Ansprüchen 2 bis 4 aufgeführten Maßnahmen und Merkmale sind vorteilhafte Ausgestaltungen und Weiterbildungen der im Anspruch 1 angegebenen Pumpedüse möglich. So ergibt sich durch die vorgeschlagenen Verbesserungen gemäß Anspruch 2 eine äußerst einfache und störungsunanfällige Bauweise der Venturi-Pumpe, mittels der die Pumpedüse ohne Funktionsverlust sicher betreibbar ist.

Durch die Merkmale des Anspruchs 3 wird zusätzlich eine Kühlung des Steuerventils sichergestellt, ohne die Wirkungsweise der Venturi-Pumpe zu stören, und zwar bei gleichzeitiger Abkopplung der Absteuerstöße vom Steuerventil.

Gemäß der kennzeichnenden Merkmale des Anspruchs 4 wird eine Dämpfung der Stellgliedbewegung des Steuerventils erreicht.

### Zeichnung

Ein Ausführungsbeispiel der erfindungsgemäß ausgestalteten Pumpedüse ist in der Zeichnung dargestellt und in der nachfolgenden Beschreibung näher erläutert; dazu zeigt die einzige Figur die wichtigsten Bauteile in einer die Strömungswege hervorhebenden schematisierten Darstellung.

### Beschreibung der Ausführungsbeispiele

Das in der Zeichnung dargestellte Ausführungsbeispiel der erfindungsgemäßen, elektrisch gesteuerten Pumpedüse besteht aus einer, in nicht näher dargestellten, jedoch in bekannter Weise von einer Nockenwelle mechanisch angetriebenen Kolbeneinspritzpumpe 10, deren Pumpengehäuse einer mit konstantem Hub angetriebenen und in einer Zylinderbohrung 11 geführten Pumpenkolben 12 aufnimmt und stirnseitig eine mittels einer strichpunktiert angedeuteten Schraubhülse 19 unter Zwischenschaltung eines Druckventils 13 befestigte Einspritzdüse 14 bekannter und deshalb nicht näher dargestellter Bauart trägt.

Der Pumpenkolben 12 wird von bekannten, deshalb nur durch einen Pfeil 15 angedeuteten Antriebsmitteln über einen Pumpenstössel entgegen der Rückstellkraft einer Stösselfeder angetrieben. Der Pumpenkolben 12 begrenzt mit seiner Stirnfläche 16 einen in der Zylinderbohrung 11 befindlichen Pumpenarbeitsraum 17 der einspritzdüsenseitig vom Druckventil 13 abgeschlossen und über einen Druckkanal 18 mit der Einspritzdüse 14 verbindbar ist. Dieses Druckventil 13 kann aber auch wegen der kurzen Länge des Druckkanals 18 zwischen Pumpenarbeitsraum 17 und Einspritzdüse 14 entfallen.

Dem Pumpenarbeitsraum 17 wird in der bezeichneten unteren Totpunktlage UT des Pumpenkolbens 12 von einer Förderpumpe 20 unter niedrigem Zulaufdruck von z. B. 4 bar stehender Kraftstoff zugeführt. Der Kraftstoff gelangt dabei, von der Förderpumpe 20 ausgehend, über einen als Teil einer Durchströmleitung 21 ausgebildeten Durchströmabschnitt 22 mit einem darin enthaltenden Niederdruckraum 23 zu einem Steuerventil 24, das in der gezeichneten Offenstellung den Kraftstoff über einen weiteren Teil der Durchströmleitung 21, einen Durchströmkanal 25, zum Pumpenarbeitsraum 17 durchläßt. Ein Teilstrom des von der Förderpumpe 20 geförderten Kraftstoffes gelangt über einen von dem Durchströmabschnitt 22 abzweigenden Verbindungsabschnitt 26 zu einer Venturi-Pumpe 28 mit einer in Strömungsrichtung liegenden Durchströmdrossel 29, die abströmseitig in eine zu einem Tank 30 führende Rücklaufleitung 31 mündet. An die Durchströmdrossel 29 ist eine im Querschnitt kleinere Saugdrossel 32, vorzugsweise in rechtwinkliger Stellung, angeschlossen, die über einen Verbindungskanal 33 mit einer in die Wand der Zylinderbohrung 11 eingearbeiteten Ringnut 34 verbunden ist. In der gezeichneten UT-Lage des Pumpenkolbens 12 ist diese soweit zurückgewichen, daß ein Kraftstoffluß aus dem Pumpenarbeitsraum 17 über die Ringnut 34 zum Verbindungskanal 33 erfolgen kann. Das als 2/2-Wegeventil arbeitende Steuerventil 24 ist ein Magnetventil, dessen Stellglied 35 eine Offen- und eine Schließstellung schaltet. Das Stellglied 35 ist von einem Spülraum 36 umgeben, der einerseits über eine Spülleitung 37 mit dem Durchströmabschnitt 22 und andererseits über einen Ablaufkanal 38 mit der Rücklaufleitung 31 verbunden ist. Die durch den Spülraum 36 fließende Spülmenge wird begrenzt durch eine in die Spülleitung 37 eingeführte Dosierdrossel 39 und kann über eine in dem Ablaufkanal 38 befindliche, gestrichelt dargestellte Ablaufdrossel 40, deren Durchströmquerschnitt gleich oder kleiner ist, als jener der Dosierdrossel 39, zusätzlich beeinflußt werden. Die Dosierdrossel 39 und die Ablaufdrossel 40 können auch durch eine entsprechende Wahl des Strömungsquerschnitts der sie aufnehmenden Leitungen ersetzt werden.

Über die permanente Durchspülung des Spülraums 36 wird die Verlustwärme des Stellgliedes 35 abgeführt und über die Dimensionierung der Strömungsquerschnitte der Dosierdrossel 39 einerseits und der Ablaufdrossel 40 andererseits ein geringer Rückstau im Spülraum 36 erzeugt, der zu einem gedämpften Schaltverhalten des Steuerventils führt. Desweiteren bewirkt die Dosierdrossel 39 eine Abschwächung der Absteuerdruckstöße, die beim Umsteuern des Steuerventils 24 durch die Entlastung des Pumpenarbeitsraums 17 auftreten, wodurch die Betriebssicherheit des Steuerventils 24 erhöht wird.

Die beschriebene Anordnung ergibt nun folgenden Funktions- und Wirkungsablauf: Beginnt der Pumpenkolben 12, ausgehend von seiner dargestellten unteren Totpunktlage UT seinen Druckhub, dann wird der von der Förderpumpe 20 im Pumpenarbeitsraum 17 zugeführte Kraftstoff beim ersten Hubteil sowohl über die noch offenliegende Ringnut 34 in den Verbindungskanal 33 und weiter über die Saugdrossel 32, die Durchströmdrossel 29, die Durchlaufleitung 31 und letztlich zum Tank 30 als auch über den Durchströmkanal 25 und das offene Steuerventil 24 zum Niederdruckraum 23, der als Speicher wirkt, zurückgedrückt.

Nach Verschließen der Ringnut 34 durch den sich weiter aus der UT-Lage entfernenden Pumpenkolben 12 wird noch so lange Kraftstoff über den Durchströmkanal 25 verdrängt, bis zur Einleitung des wirksamen Förderbeginns das Steuerventil in seine Schließstellung umschaltet. Der jetzt schlagartig sich im Pumpenarbeitsraum 17 aufbauende Kraftstoffdruck öffnet das Druckventil 13 und der Kraftstoff wird über den Druckkanal 18 zur Einspritzdüse 14 gefördert. Von dort gelangt er in bekannter Weise in den Brennraum der Brennkraftmaschine.

Zur Beendigung der Kraftstoffförderung zum Brennraum der Brennkraftmaschine wird die Stromzufuhr zum Stellglied 35 des Steuerventils 24 entsprechend den in einem elektronischen Regelgerät ermittelten Betriebsdaten abgeschaltet. Das Steuerventil 24 wird dabei in seine gezeichnete Offenstellung umgeschaltet. Dadurch entlastet sich der Pumpenarbeitsraum 17 in den Niederdruckraum 23 und der Druck im Pumpenarbeitsraum 17 fällt schlagartig ab. Somit schließt das Druckventil 13 und die Einspritzdüse 14, so daß die Einspritzung beendet ist.

Unabhängig von der Schaltstellung des Steuerventils 24 fließt bei angetriebener Förderpumpe 20 über den Durchströmabschnitt 22 und den Verbindungsabschnitt 26 dauernd Kraftstoff von der Förderpumpe 20 über die Venturi-Pumpe 28 und die Rücklaufleitung 31 zum Tank 30. Durch die partielle Geschwindigkeitsanhebung über die Querschnittseinengung in der Durchströmdrossel 29 sinkt hier der statische Druck, wodurch im Verbindungskanal 33 eine Saugwirkung erzeugt wird. Diese führt, wenn der Pumpkolben 12 sich im Bereich seines unteren Totpunktes UT befindet und die Ringnut 34 hinsichtlich ihrer Verbindung zum Pumpenarbeitsraum 17 aufgesteuert ist, zu einem Kraftstofffluß von der Förderpumpe 20 entsprechend den nebengesetzten Pfeilen über den Durchströmabschnitt 22 mit dem Niederdruckraum 23, das sich in Offenstellung befindliche Steuerventil 24, den Durchströmkanal 25 zum Pumpenarbeitsraum 17 und über die Ringnut 34, den Verbindungskanal 33 zur Venturi-Pumpe 28 und von hier über die Rücklaufleitung 31 zum Tank 30. Die Menge dieses Kraftstoffflusses hängt von der Stärke der über den Treibstrom durch die Durchströmdrossel 29 hervorgerufene Sogwirkung ab und wird zudem mitbeeinflußt von dem Strömungsquerschnitt der Saugdrossel 32. Die Strömungsguerschnitte der Durchströmdrossel 29 und der Saugdrossel 32 sind so abgestimmt, daß bei einem zurückweichenden Pumpenkolben 12 in Richtung zur unteren Totpunktlage UT auch bei gleichzeitig offener Ringnut 34 eine rasche Kraftstoffüllung des Pumpenarbeitsraums 17 und danach eine Spülung des Pumpenarbeitsraums 17 zu dessen Kühlung und zur Abfuhr von Luft- und Dampfblasen erfolgt.

Dieser Vorgang wird unterbrochen, wenn der Pumpenkolben 12 zu Beginn seines Druckhubes die Ringnut 34 abdeckt, bis die Ringnut 34 durch den Pumpenkolben 12 wieder aufgesteuert wird.

Geht das Steuerventil 24 in seine Schließstellung und blockiert sein Stellglied 35 in dieser Stellung, so wäre der Pumpenkolben 12 bei nicht vorhandener Venturi-Düse 28 in der Lage, mit dem Kraftstoff, der ihm beispielsweise über Leckströme infolge Teiletoleranzen, fehlerhafter Bauelemente oder über das Volumen von Leitungen oder Filtern, so auch über die Rücklaufleitung 31 und den Verbindungskanal 33 zur Verfügung steht, die Einspritzung unerwünschterweise fortzusetzen. In diesem Störfall wird nun bei offengesteuerter Ringnut 34 über die Saugwirkung der Venturi-Pumpe 28 dem Pumpenarbeitsraum 17 Kraftstoff entzogen und ein Unterdruck erzeugt, durch den eine unkontrollierte Einspritzung unterbunden wird. Daraus ist ersichtlich, daß es vorteilhaft ist, die Ringnut 34 im Bereich des unteren Totpunktes UT zu positionieren, wodurch der Pumpenkolben 12 nahe seiner Bewegungsumkehr kaum mehr Saugwirkung entfalten kann und so keine Dominanz über die Saugwirkung der Venturi-Pumpe 28 erfolgen kann. Auch bei geschlossener Ringnut 34 wird durch den dauernd durch die Durchströmdrossel 29 fließenden Kraftstroffstrom ein so hoher Unterdruck in dem die Saugdrossel 32 enthaltenden Verbindungskanal 32 erzeugt, das bei in der Schließstellung hängengebliebenem Steuerventil 24 der sich im Pumpenarbeitsraum 17 beim Saughub des Pumpenkolbens 12 einstellende Unterdruck immer geringer ist, als derjenige im Verbindungskanal 33. Ein Zurücksaugen von Kraftstoff aus der Rücklaufleitung 31 wird somit sicher verhindert.

## Patentansprüche

1. Elektrisch gesteuerte Kraftstoffeinspritzpumpe (10) für Brennkraftmaschinen, insbesondere Pumpedüse für die Kraftstoffeinspritzung bei Dieselbrennkraftmaschinen, mit mindestens einem, mit konstantem Hub angetriebenen Pumpenkolben (12), der einen Pumpenarbeitsraum (17) begrenzt und beim Förderhub den in diesem Pumpenarbeitsraum (17) von einer Förderpumpe (20) unter Zulaufdruck zugeführten Kraftstoff unter Einspritzdruck zu einer Einspritzdüse (14) fördert, mit einem elektrisch betätigbaren Steuerventil (24), das zwischen einem einen Niederdruckraum (23) enthaltenden Durchströmabschnitt (22), der an die Förderpumpe (20) angeschlossen ist und einem dauernd mit dem Pumpenarbeitsraum (17) verbundenen Durchströmkanal (25) einer Durchströmleitung (21) eingesetzt ist und mittels dessen die ansonsten zur Füllung des Pumpenarbeitsraums (17) offene Verbindung zwischen dem Durchströmabschnitt (22) und dem Durchströmkanal (25) zur Steuerung der Dauer der Kraftstoffeinspritzung sperrbar ist, mit einem an den Pumpenarbeitsraum (17) angeschlossenen, nur in der unteren Totpunktstellung (UT) des Pumpenkolbens (12) von diesem aufgesteuerten Verbindungskanal (33) zwischen dem Pumpenarbeitsraum (17) und einer überschüssigen Kraftstoff zum Tank (30) zurückführenden Rücklaufleitung (31), dadurch gekennzeichnet, daß der Verbindungskanal (33) und die Rücklaufleitung (31) über eine als Strahlpumpe wirkende Venturi-Pumpe (28) verbunden sind, die zuströmseitig über einen Verbindungsabschnitt (26) an dem Durchströmabschnitt (22) der Durchströmleitung (21), abströmseitig an die Rücklaufleitung (31) und saugseitig über den Verbindungskanal (33) an den Pumpenarbeitsraum (17) angeschlossen ist.

2. Kraftstoffeinspritzpumpe (10) nach Anspruch 1, dadurch gekennzeichnet, daß die Venturi-Pumpe (28) aus einer im Querschnitt gröberen Durchströmdrossel (29) und einer kleineren, vorzugsweise rechtwinklig in die Durchströmdrossel (29) mündenden Saugdrossel (32) gebildet ist, wobei die Durchströmdrossel (29) den Verbindungsabschnitt (26) mit der Rücklaufleitung (31) und die Saugdrossel (32) den Pumpenarbeitsraum (17) mit der Durchströmdrossel (29) verbindet.

3. Kraftstoffeinspritzpumpe (10) nach Anspruch 1 oder 2, mit einem das Steuerventil (24) im Bereich seines Stellgliedes (35) umgebenden Spülraum (36), der über eine Spülleitung (37) an dem Durchströmabschnitt (22) der Durchströmleitung (21) angeschlossen ist, dadurch gekennzeichnet, daß in die Spülleitung (37) eine den Zufluß zum Spülraum (36) begrenzende Dosierdrossel (39) eingesetzt ist, deren Durchlabquerschnitt geringer ist als derjenige der Durchströmdrossel (29) der Venturi-Pumpe (28) und daß der Spülraum (36) über einen Ablaufkanal (38) mit der Rücklaufleitung (31) verbunden ist.

4. Kraftstoffeinspritzpumpe (10) nach Anspruch 3, dadurch gekennzeichnet, daß im Ablaufkanal (38) eine Ablaufdrossel (40) eingefügt ist, deren Durchlaßquerschnitt derart auf den Durchlaßquerschnitt der Dosierdrossel (39) abgestimmt ist, daß in dem Spülraum (36) ein Staudruck entsteht.

## Claims

1. Electrically controlled fuel injection pump (10) for internal combustion engines, in particular unit fuel injector for the fuel injection in diesel internal combustion engines, having at least one pump piston (12) which is driven with constant stroke, bounds a pump working space (17) and, during the delivery stroke, delivers fuel, supplied by a feed pump (20) at supply pressure into this pump working space (17), at injection pressure to an injection nozzle (14), having an electrically actuatable control valve (24) which is placed between a through-flow section (22), which is connected to the feed pump (20) and contains a low pressure space (23), and a through-flow passage (25), permanently connected to the pump working space (17), of a through-flow conduit (21) and by means of which the otherwise open connection, for filling the pump working space (17), between the through-flow section (22) and the through-flow passage (25) can be shut off to control the duration of the fuel injection, having a connecting passage (33), connected to the pump working space (17) and only opened by the pump piston (12) in the bottom dead centre (BDC) position of the latter, between the pump working space (17) and a return conduit (31) returning surplus fuel to the tank (30), characterised in that the connecting passage (33) and the return conduit (31) are connected by means of a venturi pump (28) acting as a jet pump, which is connected at the inflow end by a connecting section (26) to the through-flow section (22) of the through-flow conduit (21), is connected at the drain end to the return conduit (31) and is connected at the suction end to the pump working space (17) via the connecting passage (33).

2. Fuel injection pump (10) according to Claim 1, characterised in that the venturi pump (28) is formed from a larger cross-section through-flow throttle (29) and a smaller suction throttle (32), preferably opening at right angles into the through-flow throttle (29), the through-flow throttle (29) connecting the connecting section (26) to the return conduit (31) and the suction throttle (32) connecting the pump working space (17) to the through-flow throttle (29).

3. Fuel injection pump (10) according to Claim 1 or 2, having a scavenging space (36) which surrounds the control valve (24) in the region of its actuator (35) and which is connected via a scavenging conduit (37) to the through-flow section (22) of the through-flow conduit (21), characterised in that a metering throttle (39) limiting the supply to the scavenging space (36) is placed in the scavenging conduit (37), the passage cross-section of this metering throttle (39) being smaller than that of the through-flow throttle (29) of the venturi pump (28) and that the scavenging space (36) is connected via a drain passage (38) to the return conduit (31).

4. Fuel injection pump (10) according to Claim 3, characterised in that a drain throttle (40) is inserted in the drain passage (38), the passage cross-section of which drain throttle (40) being matched to the passage cross-section of the metering throttle (39) in such a way that a back pressure occurs in the scavenging space (36).

## Revendications

1. Pompe (10) d'injection de carburant à commande électrique, pour moteurs à combustion interne, en particulier pour moteur diesel, comportant au moins un piston de pompe (12) entraîné à course constante, délimitant une chambre de travail (17) et alimentant à chaque course active, sous pression un injecteur (14) à partir du carburant amené à la pression par une pompe d'alimentation (20), une soupape de commande (24) à commande électrique, montée entre une section de conduite (22) reliée à la pompe d'alimentation (20) et présentant une chambre à basse pression (23) et un canal (25), relié en permanence à la chambre de travail (17) et faisant partie d'une conduite de circulation (21), cette soupape pouvant, pour régler la durée de l'injection, couper la liaison existant entre la section (22) et le canal (25) servant à alimenter la chambre (17), une canalisation de retour (31) au réservoir (30) de carburant en excès, raccordée à la chambre (17), seulement au point mort bas UT du piston de pompe (12), par un canal de liaison (33) piloté par le piston, caractérisée en ce que sont reliés par une pompe à venturi (28) fonctionnant en éjecteur, reliée en amont par une liaison (26) à la section (22) de la conduite de circulation (21), en aval à la canalisation de retour (31), et côté aspiration à la chambre de travail (17) par le canal de liaison (33).

2. Pompe à injection selon la revendication 1, caractérisée en ce que la pompe à venturi (28) comporte un étranglement (29) d'une certaine section et un étranglement d'aspiration (32) de section plus faible, débouchant de préférence à angle droit dans l'étranglement (29), l'étranglement (29) reliant la section (26) à la canalisation de retour (31) tandis que l'étranglement d'aspiration (32) relie la chambre de travail (17) à l'étranglement (29).

3. Pompe à injection selon la revendication 1 ou 2, dont la soupape de commande (24) est enfoncée dans la zone de son organe de commande (35) par une chambre de vidange (36) reliée par une conduite de vidange (37) à la section (22) de la conduite de vidange (21), caractérisée en ce que la conduite de vidange (purge) (37) est équipée d'un étranglement doseur, limitant l'alimentation de la chambre de vidange (36), et dont la section est inférieure à celle de l'étranglement (29) de la pompe à venturi (28), la chambre de vidange (36) étant reliée par un canal de décharge (38) à la canalisation de retour (31).

4. Pompe à injection selon la revendication 3, caractérisée en ce que le canal de décharge (38) est équipé d'un étranglement (40) dont la section est établie en fonction de celle de l'étranglement (39) de sorte qu'il existe dans la chambre de vidange (36) une pression de retenue.
